# FASCICULE DE BREVET EUROPEEN

(11) **EP 1 956 625 B1**
(45) Date de publication et mention de la délivrance du brevet: **02.09.2009**
(21) Numéro de dépôt: 08101232.0
(22) Date de dépôt: 04.02.2008
(51) Int. Cl.: H01J 1/304

(54) **Structure émettrice d'électrons par effet de champ, à focalisation de l'émission**
Struktur zum Aussenden von Elektronen durch Feldeffekt mit Fokussierung der Aussendung
Field-effect electron emission structure with emission focussing

(30) Priorité: 06.02.2007 FR 0753086
(43) Date de publication de la demande: 13.08.2008
(73) Titulaire: Commissariat à l'Energie Atomique, 75015 Paris (FR)
(72) Inventeur: Dijon, Jean, 38800 CHAMPAGNIER (FR)
(74) Mandataire: Ilgart, Jean-Christophe

(56) Documents cités:
- EP-A- 1 594 150
- FR-A- 2 873 852
- US-B1- 6 437 503

## Description

### DOMAINE TECHNIQUE

L'invention se rapporte à une structure émettrice d'électrons pour dispositif à effet de champ. Elle concerne la focalisation de l'émission électronique.

### ÉTAT DE LA TECHNIQUE ANTÉRIEURE

La divergence des faisceaux électroniques est un critère de qualité important pour les écrans à émission de champ. En effet, cette divergence contrôle la résolution des écrans réalisables, la pureté des couleurs, le rendement lumineux et également l'uniformité de l'émission.

Le document FR-A-2 836 279 divulgue une structure de cathode pour écran émissif. La structure de cathode est de type triode, c'est-à-dire qu'elle comprend une grille d'extraction des électrons. La grille est une électrode pourvue d'ouvertures. Pour limiter la divergence du faisceau d'électrons, les éléments émetteurs d'électrons sont situés dans la partie centrale de chaque ouverture de grille. Cette structure est bien adaptée à l'utilisation de nanotubes comme éléments émetteurs d'électrons.

La figure 1 est une vue en perspective et très partielle d'une structure de cathode divulguée par le document FR-A-2 836 279. La structure de cathode comprend un substrat 1, par exemple en verre, supportant successivement une électrode de cathode 3, une couche résistive 2, une couche diélectrique 4 et une électrode de grille d'extraction 5. Une ouverture 6 pratiquée dans l'électrode de grille 5 et la couche diélectrique 4 révèle la couche résistive 2 qui supporte des éléments émetteurs d'électrons 7 en nanotubes de carbone. Les éléments émetteurs sont placés symétriquement par rapport aux deux parties de l'électrode de grille 5 pour que la composante latérale du champ électrique, qui est l'une des causes de la divergence du faisceau d'électrons, soit minimale.

La figure 2 est une vue de dessus de la structure d'un élément d'image (ou pixel) réalisé selon l'enseignement du document FR-A-2 836 279. La figure 1 est une vue correspondant à la coupe I-I de la figure 2.

La figure 2 montre l'électrode de grille 5 pourvue de fentes 6 révélant des éléments émetteurs d'électrons 7 supportés par la couche résistive 2. On a amorcé également, bien que non visible en vue de dessus, une électrode de cathode 3.

La dissymétrie de la structure en X et Y fait que la divergence est plus faible selon l'axe des fentes 6 que selon l'axe X perpendiculaire aux fentes. La référence 8 représente la forme de la tache (ou spot) électronique issu d'un élément émetteur d'électrons 7.

Le document FR-A-2 873 852 a proposé une amélioration de l'enseignement du document FR-A-2 836 279. Cette amélioration consiste à tourner de 90° les fentes de l'électrode de grille de façon que ces fentes soient perpendiculaires aux bandes Rouge-Vert-Bleu des luminophores disposés sur une anode en regard de la structure de cathode. Les fentes sont donc disposées perpendiculairement aux colonnes que forment les électrodes de cathode.

La figure 3 montre trois pixels d'une structure de cathode selon l'enseignement du document FR-A-2 873 852. Les pixels représentés résultent du croisement d'électrodes de cathode 13 et d'électrodes de grille 15. Les fentes 16 des électrodes de grille sont disposées perpendiculairement aux électrodes de cathode 13. Les références 18 désignent des spots électroniques issus d'éléments émetteurs d'électrons 17. On voit que le mélange interligne des faisceaux électroniques est important. Il reste néanmoins, avec cette structure, une divergence importante selon l'axe Y, divergence qui se traduit par une perte d'électrons utiles pour le pixel et par des fluctuations aléatoires de brillance de pixel à pixel. Ces fluctuations proviennent d'un mélange des électrons issus des pixels voisins du pixel d'intérêt (voir la figure 3).

L'objectif de la présente invention est de minimiser ce problème.

### EXPOSÉ DE L'INVENTION

L'invention a pour objet une structure émettrice d'électrons par effet de champ et de type triode, comprenant au moins une zone d'émission électronique résultant du croisement d'une électrode de cathode disposée selon un premier axe et d'une électrode de grille d'extraction disposée selon un deuxième axe, une couche d'isolant électrique séparant l'électrode de cathode de l'électrode de grille, la zone d'émission électronique comprenant une pluralité d'éléments émetteurs d'électrons électriquement connectés à l'électrode de cathode, les éléments émetteurs d'électrons étant disposés en rangées dans des ouvertures pratiquées dans l'électrode de grille et la couche d'isolant électrique, les ouvertures de grille étant disposées en rangées, chaque ouverture de grille étant comprise entre deux bandes de l'électrode de grille, la structure comprenant également des moyens de focalisation des faisceaux électroniques émis par les éléments émetteurs d'électrons, caractérisée en ce que les moyens de focalisation sont constitués par une disposition dissymétrique de rangées d'éléments émetteurs d'électrons et de leurs bandes d'électrode de grille adjacentes, la dissymétrie étant organisée pour focaliser l'ensemble des faisceaux électroniques et résultant d'une différence de largeur de bandes d'électrode de grille adjacentes à une même ouverture de grille de façon que, pour cette ouverture de grille, la bande adjacente située la plus vers l'extérieur de la zone d'émission électronique est moins large que la bande adjacente située le plus vers l'intérieur de la zone d'émission électronique.

La différence de largeur des bandes d'électrode peut être telle que la largeur des bandes décroît progressivement de l'intérieur vers l'extérieur de la zone d'émission électronique. L'électrode de grille peut présenter, en partie centrale de la zone d'émission électronique, au moins une ouverture de grille dont les bandes adjacentes sont d'égales largeurs, les bandes d'électrode de largeur progressivement décroissante étant situées de part et d'autre de cette partie centrale.

Selon un mode de mise en oeuvre de l'invention, la dissymétrie résulte aussi d'un décalage d'au moins une rangée d'éléments émetteurs d'électrons par rapport à l'axe principal de l'ouverture de grille correspondant à cette rangée, le décalage consistant à rapprocher ladite rangée du centre de la zone d'émission électronique. La dissymétrie résultant du décalage de plusieurs rangées d'éléments émetteurs d'électrons, le décalage peut augmenter progressivement de l'intérieur vers l'extérieur de la zone d'émission électronique. Ainsi, l'électrode de grille peut présenter, en partie centrale de la zone d'émission électronique, au moins une ouverture de grille dont la rangée d'éléments émetteurs d'électrons est centrée sur son axe principal, les rangées d'éléments émetteurs d'électrons à décalage augmentant progressivement étant situées de part et d'autre de cette partie centrale.

Les bandes de l'électrode de grille peuvent être orientées selon le premier axe ou selon le deuxième axe.

### BRÈVE DESCRIPTION DES DESSINS

L'invention sera mieux comprise et d'autres avantages et particularités apparaîtront à la lecture de la description qui va suivre, donnée à titre d'exemple non limitatif, accompagnée des dessins annexés parmi lesquels :
- la figue 1 est une vue en perspective et très partielle d'une structure de cathode de type triode selon l'art antérieur,
- la figure 2 est une vue de dessus de la structure d'un élément d'image pour écran de visualisation, selon l'art antérieur,
- la figure 3 est une vue de dessus de trois éléments d'image d'une structure de cathode selon l'art antérieur, ainsi que des spots électroniques issus d'éléments émetteurs d'électrons de ces éléments d' image,
- la figure 4 représente de manière schématique une structure émettrice d'électrons, de type triode, selon l'art antérieur,
- la figure 5 représente de manière schématique une structure émettrice d'électrons, de type triode, faisant partie d'un élément d'image à multiple éléments émetteurs d'électrons,
- la figure 6 est une vue de dessus d'un pixel selon un premier mode de mise en oeuvre de l'invention,
- la figure 7 est un diagramme montrant un exemple de profil de largeur des bandes d'une électrode de grille d'extraction suivant l'axe Y d'un pixel, selon l'invention,
- la figure 8 est une vue de dessus d'un pixel selon un deuxième mode de mise en oeuvre de l'invention,
- la figure 9 est une vue de dessus d'un pixel couleur d'écran plat de visualisation selon l'invention,
- la figure 10 est une vue partielle du pixel de la figure 9,
- les figures 11A à 11D sont des vues en coupe transversale illustrant un mode de réalisation de la présente invention.

### EXPOSÉ DÉTAILLÉ DE MODES DE RÉALISATION PARTICULIERS

L'invention va être expliquée en comparant une structure émettrice d'électrons de type triode selon l'art antérieur, illustrée par la figure 4, et une structure émettrice d'électrons de type triode, utilisée par l'invention et illustrée par la figure 5.

La figure 4 montre une électrode de cathode 23 supportant successivement une couche diélectrique 24 et une électrode de grille 25. Une ouverture 26 est pratiquée dans l'électrode de grille 25 et la couche diélectrique 24 pour révéler l'électrode de cathode 23. Au centre de l'ouverture 26 et en contact électrique avec l'électrode de cathode 23 est disposé un élément émetteur d'électrons 27. L'élément émetteur d'électrons peut être en contact électrique avec l'électrode de cathode par le biais d'une couche résistive (ou couche ballast) comme dans le cas illustré par la figure 1. De manière classique, l'ouverture 26 sépare l'électrode de grille 25 en deux parties (à gauche et à droite de la ligne) connectées électriquement entre elles.

On a représenté par des flèches les composantes de champ électrique horizontales (selon l'axe Y) et verticales (selon l'axe Z) qui sont générées lorsque la structure de cathode fonctionne. On a également représenté sous la référence 20 des trajectoires électroniques. La structure étant symétrique (élément émetteur situé au centre de l'ouverture, parties gauche et droite de l'électrode de grille de même largeur), la zone où le champ électrique est vertical correspond au centre de l'élément émetteur. Les électrons émis de part et d'autre de la ligne de champ verticale divergent de la même manière de part et d'autre de la ligne de champ verticale.

La figure 5 montre une structure de cathode pratiquement identique à celle de la figure 4 : électrode de cathode 33, couche diélectrique 34, électrode de grille 35, ouverture 36 et élément émetteur d'électrons 37. Une différence essentielle concerne la dissymétrie de largeur existant entre les parties gauche et droite de l'électrode de grille 35. Dans le cas de la figure 5, la partie droite de l'électrode de grille est plus large que la partie gauche.

Il résulte de cette dissymétrie que la ligne de champ vertical ne se situe plus au centre de l'élément émetteur d'électrons. Cette ligne est décalée du côté de la partie de l'électrode de grille la plus étroite. Les électrodes ont alors des trajectoires 30 qui sont essentiellement dirigées du côté opposé à la partie de l'électrode de grille la plus étroite.

Selon la présente invention, il est proposé de réaliser une structure de pixel comportant des largeurs de grille d'extraction de plus en plus étroites au fur et à mesure que l'on s'éloigne du centre du pixel. On peut ainsi créer une structure qui a tendance à focaliser les électrons vers le centre du pixel.

La figure 6 est une vue de dessus d'un pixel selon le premier mode de mise en oeuvre de l'invention. On y reconnaît une électrode de cathode 43 et une électrode de grille d'extraction 45 pourvue d'ouvertures 46 en forme de fentes. Chaque fente 46 révèle une rangée d'éléments émetteurs d'électrons 47 connectés électriquement à l'électrode de cathode 43 par l'intermédiaire d'une couche résistive (ou couche ballast) 42. Les fentes 46 sont séparées entre elles par des bandes 49. La structure du pixel défini par l'intersection de l'électrode de cathode 43 et de l'électrode de grille 45 a pour axe de symétrie la droite AA' dirigée selon l'axe de l'électrode de grille. On remarque sur cette structure que les largeurs des bandes 49 sont de plus en plus faibles au fur et à mesure que l'on s'éloigne de la droite AA'. La référence 48 désigne des spots électroniques issus d'éléments émetteurs d'électrons 47. Le spot électronique 48 issu d'un élément émetteur d'électrons 47 situé sur l'axe AA' est centré sur cet élément puisqu'il existe une symétrie au niveau de l'axe AA' entre les éléments émetteurs d'électrons et les bandes adjacentes 49 qui sont de même largeur. Par contre, les spots électroniques 48 issus d'éléments émetteurs d'électrons 47 situés dans des fentes 46 non centrées sur l'axe AA' sont excentrés à cause de la moindre largeur des bandes 49 les plus éloignées de l'axe AA'. L'excentration de ces spots provoque la focalisation de l'ensemble des spots électroniques issus du pixel.

Evidemment, la structure d'un pixel comporte généralement un nombre beaucoup plus élevé de bandes d'électrode de grille. Dans ce cas, pour obtenir une focalisation appropriée pour le pixel, on réalise un gradient de largeur de bandes selon l'axe Y (voir la figure 6), en partant de la figure centrale du pixel, constituée par l'axe AA' lorsque les bandes d'électrode de grille sont orientées selon l'axe X (axe de l'électrode de grille). De manière analogue, si les bandes d'électrode de grille sont orientées selon l'axe Y (comme illustré sur la figure 2, Y étant l'axe de l'électrode de cathode), on réalisera dans ce cas un gradient de largeur de bandes selon l'axe X (axe de l'électrode de grille).

La figure 7 donne un exemple de profil de largeur L des bandes d'une électrode de grille suivant l'axe Y pour un pixel d'un écran de visualisation. L'axe des ordonnées, représentant la largeur L, est positionné sur la ligne centrale du pixel. Dans cet exemple, il existe une première zone où les bandes d'électrode de grille sont de largeur constante jusqu'à une distance Y₀ de la ligne centrale qui correspond sensiblement à (h_{/2} - d) où h est une dimension du pixel correspondant à une électrode de grille, d est le débordement du faisceau électronique, avec d = g.tg θ, où g est la distance séparant l'anode de la cathode de l'écran de visualisation et θ est la demi-divergence du faisceau électronique. Le gradient subsiste jusqu'à la valeur Y₁ représentant le bord de la zone émissive du pixel.

Bien sûr on n'est nullement obligé de réaliser un gradient linéaire et l'on peut réaliser toute forme de profil optimisant la focalisation. En particulier, on a intérêt à focaliser plus sur les bords que près du centre, donc un profil de largeur de grille parabolique par exemple est également très intéressant ou un profil permettant d'optimiser la brillance du pixel. La dernière bande (la plus extérieure) peut être de largeur nulle.

L'intérêt de réaliser des bandes de largeur variable, outre son impact sur la focalisation, permet de garder une structure d'écran facile à réaliser par auto-alignement avec des éléments émetteurs d'électrons centrés dans les gorges.

On pourra aussi, si l'on souhaite accroître encore l'effet de focalisation décentrer de plus en plus les éléments émetteurs d'électrons dans les fentes au fur et à mesure que l'on s'approche du bord du pixel, le décentrage consistant à rapprocher les rangés d'éléments émetteurs de la bande la plus proche de l'axe AA'. C'est ce qui est représenté sur la figure 8 où les mêmes éléments que sur la figure 6 sont référencés à l'identique. Sur cette figure, les bandes 49 sont d'égales largeurs et, lorsqu'on s'éloigne de l'axe AA', les rangés d'éléments émetteurs d'électrons sont décentrés de plus en plus vers l'axe AA'.

La figure 9 illustre un exemple de mise en oeuvre de l'invention pour un pixel couleur d'écran plat de visualisation. Le pixel comprend trois sous-pixels : un sous-pixel pour la couleur rouge, un sous-pixel pour la couleur verte et un sous-pixel pour la couleur bleue. Sur la figure, on a représenté uniquement, par souci de simplification les électrodes de grille 100, 200 et 300 de chaque sous-pixel, ainsi que les éléments émetteurs d'électrons 80. Des connexions 90 relient électriquement les trois sous-pixels. Les connexions 90 sont disposées le long de l'axe central AA' du pixel pour éviter la création de champs électriques latéraux divergents. Les sous-pixels 100, 200 et 300 étant identiques, seul le sous-pixel 300 va être décrit de manière plus détaillée.

Comme le montre la figure 9, un sous-pixel tel que le sous-pixel 300 comprend quatre parties identiques disposées symétriquement par rapport au centre du sous-pixel 300₁, 300₂, 300₃ et 300₄.

La figure 10 montre l'une des quatre parties 300₄ du sous-pixel 300. La partie 300₄ est constituée de la bande d'électrode 90 (commune à la partie 300₂) et des bandes d'électrodes successives 91 à 99. Dans cet exemple de réalisation, la largeur des bandes est conforme au profil illustré par la figure 7. Ainsi, les bandes 90 à 94 ont une largeur de 13 µm, la bande 95 a une largeur de 11 µm, la bande 96 a une largeur de 9 µm, la bande 97 a une largeur de 7 µm, la bande 98 a une largeur de 5 µm et la bande 99 a une largeur de 3 µm. Les rangées d'éléments émetteurs d'électrons 80 sont disposées symétriquement entre deux bandes adjacentes. La distance séparant deux bandes adjacentes est par exemple de 12 µm.

Les figures 11A à 11D sont des vues en coupe transversale illustrant un mode de réalisation de la présente invention.

La figure 11A montre un substrat 51, par exemple en verre, sur lequel sont déposés et gravés des conducteurs de cathode 53 qui peuvent être en molybdène ou en alliage de tungstène et de titane et qui représentent les colonnes de l'écran. On dépose ensuite successivement une couche ballast 52 en silicium amorphe d'épaisseur comprise entre 0,5 et 2 µm, une couche électriquement isolante 54 en silice d'épaisseur comprise entre 1 et 3 µm et une couche métallique 55, en molybdène ou en cuivre, destinée à former la grille d'extraction des électrons.

Une couche de résine 60 est ensuite déposée sur la structure obtenue. Des ouvertures sont pratiquées dans la résine pour définir les lignes de l'écran et les motifs de grille. Ainsi, une ouverture 61 définit la taille des futurs éléments émetteurs d'électrons. La couche métallique 55 et la couche d'isolant électrique 54 sont gravées par gravure sèche réactive (voir la figure 11B).

Ensuite, les couches 55 et 54 sont gravées par gravure humide en contrôlant le retrait par rapport à l'ouverture 61 de la couche de résine 60. On obtient une ouverture 56 comme le montre la figure 11C. Par l'ouverture 56, on dépose un plot 62 constitué d'une couche de catalyseur (typiquement du fer, du nickel ou des alliages fer/silicium/palladium/nickel en épaisseur de 1 à 20 nm). Le plot peut aussi être un multicouche comprenant une sous-couche métallique (en TiN, TaN, Al ou Ti de 50 nm d'épaisseur) et une couche de catalyseur.

La figure 11D montre la structure obtenue après élimination de la résine suivie de la croissance de nanotubes de carbone 63 par CVD en utilisant une pression de quelques 0,1 mbar d'acétylène à 550°C pendant 1 minute.

## Revendications

1. Structure émettrice d'électrons par effet de champ et de type triode, comprenant au moins une zone d'émission électronique résultant du croisement d'une électrode de cathode (43) disposée selon un premier axe et d'une électrode de grille d'extraction (45) disposée selon un deuxième axe, une couche d'isolant électrique séparant l'électrode de cathode de l'électrode de grille, la zone d'émission électronique comprenant une pluralité d'éléments émetteurs d'électrons (47) électriquement connectés à l'électrode de cathode (43), les éléments, émetteurs d'électrons (47) étant disposés en rangées dans des ouvertures (46) pratiquées dans l'électrode de grille (45) et la couche d'isolant électrique, les ouvertures (46) de grille étant disposées en rangées, chaque ouverture (46) de grille étant comprise entre deux bandes (49) de l'électrode de grille (45), la structure comprenant également des moyens de focalisation des faisceaux électroniques émis par les éléments émetteurs d'électrons,
**caractérisée en ce que**
les moyens de focalisation sont constitués par une disposition dissymétrique de rangées d'éléments émetteurs d'électrons (47) et de leurs bandes (49) d'électrode de grille adjacentes, la dissymétrie étant organisée pour focaliser l'ensemble des faisceaux électroniques et résultant d'une différence de largeur de bandes (49) d'électrode de grille adjacentes à une même ouverture (46) de grille de façon que, pour cette ouverture de grille, la bande adjacente située la plus vers l'extérieur de la zone d'émission électronique est moins large que la bande adjacente située le plus vers l'intérieur de la zone d'émission électronique.

2. Structure émettrice d'électrons selon la revendication 1, dans laquelle la différence de largeur des bandes (49) d'électrode de grille (45) est telle que la largeur des bandes décroît progressivement de l'intérieur vers l'extérieur de la zone d'émission électronique.

3. Structure émettrice d'électrons selon, la revendication 2, dans laquelle l'électrode de grille (45) présente, en partie centrale de la zone d'émission électronique, au moins une ouverture de grille (46) dont les bandes (49) adjacentes sont d'égales largeurs, les bandes d'électrode de largeur progressivement décroissante étant situées de part et d'autre de cette partie centrale.

4. Structure émettrice d'électrons, selon la revendication 1, dans laquelle la dissymétrie résulte d'un décalage d'au moins une rangée d'éléments. émetteurs d'électrons (47) par rapport à l'axe principal de l'ouverture (46) de grille correspondant à cette rangée, le décalage consistant à rapprocher ladite rangée du centre de la zone d'émission électronique.

5. Structure émettrice d'électrons selon la revendication 4, dans laquelle la dissymétrie résultant du décalage de plusieurs rangées d'éléments émetteurs d'électrons (47), ledit décalage augmente progressivement de l'intérieur vers l'extérieur de la zone d'émission électronique.

6. Structure émettrice d'électrons selon la revendication 5, dans laquelle l'électrode de grille (45) présente, en partie centrale de la zone d'émission électronique, au moins une ouverture (46) de grille dont la rangée d'éléments émetteurs d'électrons (47) est centrée sur son axe principal les rangées d'éléments émetteurs d'électrons (47) à décalage augmentant progressivement étant situées de part et d'autre de cette partie centrale.

7. Structure émettrice d'électrons selon l'une quelconque des revendications 1 à 6, dans laquelle les bandes de l'électrode de grille sont orientées selon ledit premier axe.

8. Structure émettrice d'électrons selon l'une quelconque des revendications 1 à 6, dans laquelle les bandes de l'électrode de grille sont orientées selon ledit deuxième axe.

## Claims

1. Structure emitting electrons by field effect and of the triode type, comprising at least one electronic emission zone resulting from the crossing of a cathode electrode (43) positioned according to a first axis and an extraction gate electrode (45) positioned in a second axis, with an electrical insulating layer separating the cathode electrode from the gate electrode, wherein the electronic emission zone comprises a plurality of electron emitting elements (47) electrically connected to the cathode electrode (43), wherein the electron emitting elements (47) are positioned in rows in openings (46) made in the gate electrode (45) and the electrical insulating layer, where the gate openings (46) are positioned in rows, wherein each gate opening (46) is between two bands (49) of the gate electrode (45), wherein the structure also comprises focussing means for the electronic beams emitted by the electron emitting elements, **characterised in that**
the focussing means are formed by a dissymmetrical layout of rows of electron emitting elements (47) and their adjacent gate electrode bands (49), wherein the dissymmetry is organised to focus all of the electronic beams and results from a difference in width of gate electrode bands (49) adjacent to a same gate opening (46) so that, for this gate opening, the adjacent band situated the closest to the outside of the electronic emission zone is narrower than the adjacent band situated the closest to the inside of the electronic emission zone

2. Electron emitting structure according to claim 1, wherein the difference in width of the bands (49) of the gate electrode (45) is such that the width of the bands progressively decreases from the inside towards the outside of the electronic emission zone.

3. Electron emitting structure according to claim 2, wherein the gate electrode (45) has, in the central section of the electronic emission zone, at least one gate opening (46) whose adjacent bands (49) are of equal widths, wherein the electrode bands of progressively decreasing width are positioned on either side of this central section.

4. Electron emitting structure, according to claim 1, wherein the dissymmetry results from an offset of at least one row of electron emitting elements (47) with respect to the main axis of the gate opening (46) corresponding to this row, wherein the offset consists of bringing said row closer to the centre of the electronic emission zone.

5. Electron emitting structure according to claim 4, wherein the dissymmetry results from the offset of several rows of electron emitting elements (47), wherein said offset increases progressively from the inside towards the outside of the electronic emission zone.

6. Electron emitting structure according to claim 5, wherein the gate electrode (45) has, in the central section of the electronic emission zone, at least one gate opening (46) whose row of electron emitting elements (47) is centred on its main axis, wherein the rows of electron emitting elements (47) whose offset progressively increases are positioned on either side of this central section.

7. Electron emitting structure according to any of claims 1 to 6, wherein the bands of the gate electrode are orientated according to said first axis.

8. Electron emitting structure according to any of claims 1 to 6, wherein the bands of the gate electrode are orientated according to said second axis.

## Patentansprüche

1. Struktur zur Emission von Elektronen durch Feldeffekt und des Typs Triode, wenigstens eine Elektronenemissionszone umfassend, resultierend aus der Überkreuzung einer gemäß einer ersten Achse angeordneten Kathodenelekfirode (43) und einer gemäß einer zweiten Achse angeordneten Extraktionsgitterelektrode (45), wobei eine elektrisch isolierende Schicht die Kathodenelektrode und die Gitterelektrode trennt, die Elektronenemissionselektrode eine Vielzahl elektrisch mit der Kathodenelektrode (43) verbundener Elektronenemissionselemente (47) umfasst, die Elektronenemissionselemente (47) reihenförmig in Öffnungen (46) angeordnet sind, vorgesehen in der Gitterelektrode (45) und der elektrisch isolierenden Schicht, die Gitteröffnungen (46) reihenförmig angeordnet sind, jede Gitteröffnung (46) zwischen zwei Streifen (49) der Gitterelektrode (45) enthalten sind, und die Struktur ebenfalls Fokussiereinrichtungen der durch die Elektronenemissionselemente emittierten Elektronenstrahlen umfasst,
**dadurch gekennzeichnet, dass** die Fokussiereinrichtungen durch eine asymmetrische Anordnung von Reihen von Elektronenemissionselementen (47) und ihren benachbarten Gitterelektronenstreifen (49) gebildet werden, wobei die Asymmetrie organisiert ist, um die Gesamtheit der Elektronenstrahlen zu fokussieren, und aus einer Differenz der Breite der einer selben Gitteröffnung (46) benachbarten Gitterelektrodenstreifen (49) resultiert, so dass bei dieser Gitteröffnung der benachbarte Streifen, der sich weiter außen in der Elektronenemissionszone befindet, weniger breit ist als der benachbarte Streifen, der sich weiter innen in der Elektronenemissionszone befindet.

2. Struktur zur Emission von Elektronen nach Anspruch 1, bei der die Breitendifferenz der Streifen (49) der Gitterelektrode (45) so ist, dass die Breite der Streifen in der Elektronenemissionszone von innen nach außen progressiv abnimmt.

3. Struktur zur Emission von Elektronen nach Anspruch 2, bei der die Gitterelektrode (45) im zentralen Teil der Elektronenemissionszone wenigstens eine Gitteröffnung (46) hat, deren benachbarte Streifen (49) gleiche Breiten aufweisen, wobei die Elektrodenstreifen mit progressiv abnehmender Breite sich beiderseits dieses zentralen Teils befinden.

4. Struktur zur Emission von Elektronen nach Anspruch 1, bei der die Asymmetrie aus einer Verschiebung von wenigstens einer Reihe von Elektronenemissionselementen (47) in Bezug auf die Hauptachse der dieser Reihe entsprechenden Gitteröffnung (46) resultiert, wobei die Verschiebung darin besteht, die genannte Reihe dem Zentrum der Elektronenemissionszone anzunähern.

5. Struktur zur Emission von Elektronen nach Anspruch 4, bei der die Asymmetrie aus einer Verschiebung von mehreren Reihen von Elektronenemissionselementen (47) resultiert, wobei die genannte Verschiebung in der Elektronenemissionszone von innen nach außen progressiv zunimmt.

6. Struktur zur Emission von Elektronen nach Anspruch 5, bei der die Gitterelektrode (45) im zentralen Teil der Elektronenemissionszone wenigstens eine Gitteröffnung (46) hat, deren Reihen aus Elektronenemissionselementen (47) mit progressiv zunehmender Verschiebung sich beiderseits dieses zentralen Teils befindet.

7. Struktur zur Emission von Elektronen nach einem der Ansprüche 1 bis 6, bei der die Gitterelektrodenstreifen gemäß der genannten ersten Achse ausgerichtet sind.

8. Struktur zur Emission von Elektronen nach einem der Ansprüche 1 bis 6, bei der die Gitterelektrodenstreifen gemäß der genannten zweiten Achse ausgerichtet sind.
